# EUROPÄISCHE PATENTSCHRIFT

(11) **EP 0 335 114 B1**
(45) Veröffentlichungstag und Bekanntmachung des Hinweises auf die Patenterteilung: **10.08.1994**
(21) Anmeldenummer: 89103337.5
(22) Anmeldetag: 25.02.1989
(51) Int. Cl.: H01H 33/66

(54) **Vakuumschaltkammer**
Housing for a vacuum switch
Boîtier pour interrupteur à vide

(30) Priorität: 03.03.1988 DE 3806921
(43) Veröffentlichungstag der Anmeldung: 04.10.1989
(73) Patentinhaber: Calor-Emag Elektrizitäts-Aktiengesellschaft, D-40878 Ratingen (DE)
(72) Erfinder: Pilsinger, Günter, D-4000 Düsseldorf (DE); Lipperts, Joseph H.F.G., Venlo (NL)
(74) Vertreter: Rupprecht, Klaus, Dipl.-Ing.

(56) Entgegenhaltungen:
- DE-A- 3 344 643
- DE-A- 3 529 284
- GB-A- 1 184 590
- GB-A- 1 197 886
- US-A- 3 777 089

## Beschreibung

Die Erfindung betrifft eine Vakuumschaltkammer mit einem aus zwei Zylinderhälften zusammengesetzen Keramikkörper, der beidseitig von Metalldeckeln verschlossen ist, welche von relativ zueinander beweglichen, Schaltkontakte tragenden Leiterbolzen durchgriffen werden. Der Keramikkörper weist entlang seiner umlaufenden Trennstelle eine Innennut zur Halterung eines die Schaltstelle umgebenden zweiteiligen Schirmes auf, dessen abgewinkelte benachbarte Enden in die Innennut eingreifen.

Bei einer solchen, aus der JP-A-58-181217 bekannten Schaltkammer, dienen die in radialer Richtung hin abgebogenen, in die Innennut ragenden Enden des Schirmes lediglich Befestigungszwecken.

Eine Variante des Bekannten besteht darin, den Schirm einteilig auszuführen und mit einer umfänglichen Ausdrückung in die Innennut ragen zu lassen. Hierbei ist die Trennstelle des Keramikkörpers von dem axialen Abschnitt der Ausdrückung überbrückt. Auch diese Ausbildung dient der Befestigung des Schirmes.

Die Aufgabe der Erfindung ist es, die eingangs beschriebene Vakuumschaltkammer so auszubilden, daß neben einer zweckmäßigen Befestigung des Schirmes, dieser auch für die Zentrierung der Zylinderhälften der Isolierkeramik sorgen kann.

Gelöst wird diese Aufgabe mit den Merkmalen des Anspruches 1, wobei axial ausgerichtete, die Trennstelle des Keramikkörpers überbrückende, ineinandergreifende Enden vorhanden sind, und das außenliegende Ende zum Keramikkörper hin gerichtete, umfänglich verteilte Laschen trägt.

Mit den ausgestellten Laschen ist eine zuverlässige zentrische Ausrichtung der Zylinderhälften durch den Schirm zusätzlich ermöglicht. Sie werden zu einem geringfügig größeren Durchmesserkreis als die sie aufnehmende Innennut ausgestellt. Die Montage geschieht dann mit einer gewissen Vorspannung und garantiert festen Sitz.

Die Ausdehnungsunterschiede bei Wärmeeinwirkung, insbesondere bei Löttemperatur, zwischen dem metallischen Schirm sowie der Isolierkeramik werden durch die sich zurückstellenden Laschen kompensiert. Bei der Wahl des Schirmmaterials braucht daher auf einer bestimmten Ausdehnungskoeffizienten keine Rücksicht genommen werden. Somit kann dafür relativ preiswerter Edelstahl zum Einsatz gelangen.

Das Ineinanderstecken der Schirmteile bewirkt einen für die Montage stabilen Schirm einerseits; andererseits sind damit die Laschenöffnungen von dem innenliegenden Schirmteilende abgedeckt, und der Keramikkörper ist zuverlässig gegen Lichtbogeneinwirkungen geschützt.

Die Unteransprüche enthalten zweckmäßige Weiterbildungen des Gegenstandes des Anspruches 1.

Die ein- oder mehrarmigen Laschen werden in vorteilhafter Weise aus dem Schirmmaterial herausgearbeitet. Dazu werden entsprechende Trennschnitte gelegt.

Sind die Ausnehmungen der Zylinderhälften für die Bildung der Innennut mit Toleranzen behaftet, so können diese zur Herbeiführung einer glatten äußeren Keramikfläche durch Verwendung von Laschen für jeden einzelnen Keramikzylinder ausgeglichen werden. Diese dürfen dann die Trennstelle nicht übergreifen.

Zur Veranschaulichung der Erfindung dient die anliegende beispielhafte Darstellung.

Es zeigen:
- Figur 1: Einen Halbschnitt durch eine Vakuumschaltkammer,
- Figur 2 und 3: vergrößerte Ausschnitte im Bereich der Schirmbefestigung gemäß Einkreisung in Figur 1,
- Figur 4: den gesamten Schirm im Schnitt und
- Figur 5: die Ansicht des Schirmes gemäß Ansichtslinie AB der Figur 4.

Die isolierende Mantelhülle der Vakuumschaltkammer ist von einem aus zwei Zylinderhälften 1, 2 zusammengesetzen Keramikkörper gebildet. Diese Hälften stehen axial ausgerichtet aufeinander und sind an ihrer Trennstelle 3 durch Lötung fest zusammengefügt. Beiderseits der Trennstelle sind die Hälften zur Bildung einer Innennut 4 stufenförmig, d.h. mit einem größeren Durchmesser, ausgenommen.

Eine innerhalb der Vakuumschaltkammer angeordneter, die Schaltkontakte koaxial umgebender, metallischer Schirm ist aus glockenförmigen Teilen 5, 5a gebildet. Deren kelchartig sich erweiternden Enden 6, 6a sind ineinander steckbar. Das außenliegende Ende 6 mit größerem Durchmesser umgreift das innenliegende Ende 6a.

Die Enden bilden einen in radialer Richtung abstehenden Kranz, mit dem der Schirm zur Fixierung in die Nut 4 des Keramikkörpers eingreift. Das außenliegende Ende 6 des Teiles 5 überdeckt mit seinem in axialier Richtung sich erstreckenden Abschnitt die Trennstelle 3. Von diesem Ende sind einarmige zurückdrückbare Laschen 9 nach außen in Richtung des Keramikkörpers ausgestellt. Wie in Figur 1 und 2 dargestellt, überdecken auch diese, am Umfang verteilten Laschen die Trennstelle 3. Der von den Enden der ausgestellten Laschen sich ergebende Durchmesserkreis ist etwas größer gewählt als der Innendurchmesser der Nut 4 im Keramikkörper.

Bei der Montage der sogenannten Lötgruppe der Vakuumschaltkammer werden zunächst die Zylinderhälften 1, 2 des Keramikkörpers über den zusammengesteckten Schirm gestülpt. Dazu müssen die ausgestellten elastischen Laschen 9 ein klein wenig in Richtung Kreismitte zurückgedrückt werden. Dies garantiert einen strammen Sitz des Schirmes im Keramikkörper. Als zusätzliche Befestigungsmaßnahme ist es möglich, die Laschenenden an der Trennstelle 3 mit festzulöten. Damit ist ein sicherer Potentialausgleich zwischen Schirm und leitender, nach außen geführter Trennstelle 3 bewirkt.

Mit Hilfe der ausgestellten Laschen 9 lassen sich die Zylinderhälften 1, 2 ohne weiteres schon bei der Montage von der Innennut her zentrieren. Diese Zentrierung bleibt selbst bei Löttemperatur trotz unterschiedlicher Temperaturkoeffizenten erhalten; die Laschen geben einfach weiter nach innen nach.

In Figur 3 sind die Zylinderhälften mit unterschiedlichen Durchmessern zur Bildung der Innennut 4 ausgenommen. Um diese Toleranzen zur Bildung eines zur Außenseite hin bündigen Keramikkörpers ausgleichen zu können, sind zwei in axialer Richtung übereinander liegende Laschen 9a, 9b vorgesehen. Diese Laschen sind jeweils einer der Zylinderhälften 1 oder 2 als Zentrierhilfen zugeteilt und von der Trennstelle 3 zurückversetzt - d.h. von dieser einen Abstand haltend - angeordnet. In Figur 3 ist sichtbar der Toleranzausgleich dadurch hergestellt, daß die Lasche 9b um ein größeres Maß nach innen gedrückt wurde als die darüber liegende Lasche 9a. Diese Laschen, sowie die in den anderen Figuren gezeigten Laschen 9, sind vorzugsweise, wie in Figur 4 und 5 erkennbar, aus dem Material des außenliegenden Endes 6 des einen Schirmteiles durch entsprechend gelegte Trennschnitte herausgearbeitet und ausgestellt.

Der Vollständigkeithalber sind in Figur 1 noch die ausgeschalteten Schaltkontakte 7, 7a sowie deren Leiterbolzen 8, 8a der Vakuumschaltkammer dargestellt.

## Patentansprüche

1. Vakuumschaltkammer mit einem aus zwei Zylinderhälften (1, 2) zusammengesetzten Keramikkörper, der beidseitig von Metalldeckeln verschlossen ist, welche von relativ zueinander beweglichen, Schaltkontakte (7, 7a) tragenden Leiterbolzen (8, 8a) durchgriffen werden und der Keramikkörper entlang seiner umlaufenden Trennstelle (3) eine Innennut (4) zur Halterung eines die Schaltstelle umgebenden zweiteiligen Schirmes (5, 5a) aufweist, dessen abgewinkelte benachbarte Enden (6, 6a) in die Innennut (4) eingreifen, dadurch gekennzeichnet, daß axial ausgerichtete, die Trennstelle (3) des Keramikkörpers überbrückende, ineinandergreifende Enden (6, 6a) vorhanden sind, und das außenliegende Ende (6) zum Keramikkörper hin gerichtete, umfänglich verteilte Laschen (9, 9a, 9b) trägt.

2. Vakuumschaltkammer nach Anspruch 1, dadurch gekennzeichnet, daß die einarmigen Laschen (9, 9a, 9b) aus den Schirmmaterial herausgearbeitet sind.

3. Vakuumschaltkammer nach Anspruch 1 oder 2, dadurch gekennzeichnet, daß für jede einzelne Zylinderhälfte (1, 2) die Trennstelle (3) des Keramikkörpers nich übergreifende Laschen (9a, 9b) vorhanden sind.

4. Vakuumschaltkammer nach einem Ansprüche 1 oder 2, dadurch gekennzeichnet, daß die Laschenenden an der Trennstelle (3) des Keramikkörpers festgelötet sind.

## Claims

1. Vacuum switching chamber having a ceramic body which is composed of two cylinder halves (1, 2) and is closed at both ends by metal covers through which there pass conductor bolts (8, 8a) which support switching contacts (7, 7a) and which can move relative to one another and which ceramic body has an internal groove (4) for holding a two-piece screen (5, 5a) surrounding the switching point, along its circumferential junction point (3), the bent, adjacent ends (6, 6a) of which screen (5, 5a) engage in the internal groove (4), characterized in that axially aligned, interlocking ends (6, 6a) are provided, which bridge over the junction point (3) of the ceramic body, and the externally located end (6) has circumferentially distributed lugs (9, 9a, 9b) which are directed towards the ceramic body.

2. Vacuum switching chamber according to Claim 1, characterized in that the single-armed lugs (9, 9a, 9b) are machined from the screen material.

3. Vacuum switching chamber according to Claim 1 or 2, characterized in that lugs (9a, 9b) which do not engage over the junction point (3) of the ceramic body are provided for each individual cylinder half (1, 2).

4. Vacuum switching chamber according to one of Claims 1 or 2, characterized in that the lugs ends are permanently soldered to the junction point (3) of the ceramic body.

## Revendications

1. Chambre de commutation sous vide comportant un corps en céramique qui est constitué par l'assemblage de deux demi-cylindres (1, 2) et est fermé des deux côtés par des couvercles métalliques traversés par des axes conducteurs (8, 8a) qui peuvent se déplacer l'un par rapport à l'autre et portent des contacts (7, 7a), le corps en céramique présentant le long de son point de séparation (3) circulaire une gorge (4) intérieure servant à la fixation d'un écran (5, 5a) en deux parties qui entoure le point de commutation et dont les extrémités (6, 6a) voisines courbées pénètrent dans la gorge (4) intérieure, caractérisée par le fait qu'il est prévu des extrémités (6, 6a) axiales voisines qui pénètrent l'une dans l'autre et pontent le point de séparation (3) du corps en céramique, l'extrémité (6) extérieure portant réparties sur le pourtour des pattes (9, 9a, 9b) qui sont orientées en direction du corps en céramique.

2. Chambre de commutation sous vide selon la revendication 1, caractérisée par le fait que les pattes (9, 9a, 9b) à un seul bras sont formées dans le matériau de l'écran.

3. Chambre de commutation sous vide selon la revendication 1 ou 2, caractérisée par le fait qu'il est prévu, pour chaque demi-cylindre (1, 2), des pattes (9a, 9b) qui ne pontent pas le point de séparation (3) du corps en céramique.

4. Chambre de commutation sous vide selon l'une des revendications 1 ou 2, caractérisée par le fait que les extrémités des pattes sont fixées par brasure au niveau du point de séparation (3) du corps en céramique.
